# EUROPÄISCHE PATENTSCHRIFT

(11) **EP 0 757 658 B1**
(45) Veröffentlichungstag und Bekanntmachung des Hinweises auf die Patenterteilung: **12.05.1999**
(21) Anmeldenummer: 96903888.4
(22) Anmeldetag: 23.02.1996
(51) Int. Cl.: B65H 67/04, B65H 67/048

(54) **VERFAHREN UND VORRICHTUNG ZUM WECHSELN VON VOLLSPULEN GEGEN LEERHÜLSEN AN EINER AUFWICKELMASCHINE FÜR EINEN KONTINUIERLICH ZULAUFENDEN FADEN**
PROCESS AND DEVICE FOR EXCHANGING EMPTY BOBBINS FOR FULL BOBBINS IN A WINDING MACHINE FOR CONTINUOUSLY SUPPLIED THREADS
PROCEDE ET DISPOSITIF PERMETTANT DE REMPLACER DES BOBINES PLEINES PAR DES BOBINES VIDES SUR UNE MACHINE ENROULEUSE DESTINEE A UN FIL ARRIVANT DE FACON CONTINUE

(30) Priorität: 24.02.1995 DE 19506468; 22.07.1995 DE 19526904; 29.07.1995 DE 19527920
(43) Veröffentlichungstag der Anmeldung: 12.02.1997
(73) Patentinhaber: BARMAG AG, D-42862 Remscheid (DE)
(72) Erfinder: SIEPMANN, Peter, D-58332 Schwelm (DE); WESTRICH, Hermann, D-42399 Wuppertal (DE); GSELL, Jürgen, D-42899 Remscheid (DE); FINK, Wolfgang, D-42103 Wuppertal (DE)
(86) Internationale Anmeldenummer: DE9600285
(87) Internationale Veröffentlichungsnummer: WO9626150

(56) Entgegenhaltungen:
- EP-A- 0 025 128
- WO-A-92/06033
- WO-A-93/17949
- GB-A- 1 463 222
- US-A- 4 441 660

## Beschreibung

Die Erfindung betrifft ein Verfahren nach dem Oberbegriff des Anspruchs 1 sowie eine Vorrichtung nach dem Oberbegriff des Anspruchs 12.

Ein derartiges Verfahren sowie eine Vorrichtung zur Ausführung des Verfahrens sind aus der WO 93/17949 bekannt. Die bekannte Vorrichtung weist einen Spulrevolver mit zwei Spulspindeln auf, die durch Drehung des Spulrevolvers wechselweise in den Aufspulbereich und in einen Wechselbereich gebracht werden, wobei in dem Wechselbereich die Vollspulen einerseits abgeschoben und danach die Leerhülsen auf die entladene Spulspindel aufgeschoben werden.

Im weiteren wird zur eindeutigen Unterscheidung der beiden Spulspindeln die im Aufspulbereich befindliche Spulspindel als Betriebsspindel und die im Wechselbereich befindliche Spulspindel als Ruhespindel bezeichnet.

Bei einer bekannten Aufspulmaschine gemäß EP 0 374 536B werden am Ende einer Spulreise die vollen Spulen von der Ruhespindel abgenommen und gegen Leerhülsen ausgetauscht, da der Faden kontinuierlich weiter zuläuft. Zur Durchführung des Spulenwechsels ist die Aufspulmaschine mit einem Bedienautomaten zur Durchführung automatischer Spulenwechsel ausgerüstet, wie er beispielsweise durch die auf Bedienautomaten für Schnellspulmaschinen gerichteten Prospekte Aut 14(d) "Doffer WD5" oder Aut 15(d) "Doffer WD9" der Firma Barmag AG bekannt ist. Ein solcher Bedienautomat hat einen Spulendorn zum Übernehmen der fertigen Spinnspulen von der Ruhespindel und einen zweiten Dorn zur Versorgung der entladenen Spulspindel mit neuen Leerhülsen.

Da die Spulspindeln auf Grund der kompakten Bauweise solcher Aufspulmaschinen relativ eng stehen und die bei den üblich gewordenen hohen Aufwickelgeschwindigkeiten schnell im Durchmesser zunehmenden Spulen auf der Betriebsspindel gegen die noch auf der Ruhespindel befindlichen vollen Spulen wachsen, führen insbesondere beim Aufwickeln von Fäden und Garnen mit stärkeren Titern, beispielsweise von Teppichgarn, hohe Aufwickelgeschwindigkeiten zu einem schnellen Anwachsen der Spulendurchmesser und demzufolge zu schnell aufeinanderfolgenden Spulenwechseln mit relativ geringen Zwischenzeiten zwischen den einzelnen Wechseln.

Dabei ist zu berücksichtigen, daß das Ausweichen der anwachsenden Spule gegenüber der im wesentlichen ortsfest auf einer Schwinge gelagerten Tast-/ oder Reibwalze und der Changiereinrichtung erfolgt, indem der mit zwei Spulspindeln bestückte Spulrevolver durch einen von einem Fühler gesteuerten Schrittmotor weitergedreht wird. Dies führt wiederum dazu, daß auch die volle Spule mit der Ruhespindel während des Doff-Vorgangs weiterwandert und so aus der Achse des am Doffer zur Aufnahme der vollen Spulen vorgesehenen Spulendorns auswandert.

Demgemäß steht zum Spulenwechsel nur eine beschränkte Parkzeit zur Verfügung, während das Entnehmen der Vollspulen und das Aufsetzen der Leerhülsen eine Mindestwechselzeit erfordert. Dabei ist insbesondere zu beachten, daß der am Doffer zur Aufnahme der vollen Spulen vorgesehene Spulendorn und der Dorn zum Aufschieben der Leerhülsen während des Ablaufs des Spulenwechsels mit der Spulspindel fluchten müssen.

Bei der in der eingangs genannten WO 93/17949 beschriebenen Aufspulmaschine wird die Aufgabe, trotz des geringen Abstands der Spulspindeln eine ausreichende Wechselzeit zum Wechsel der Vollspulen gegen Leerhülsen zur Verfügung zu stellen, durch ein Verfahren gelöst, bei dem in dem Wechselbereich zwei definierte Anhaltepositionen vorgesehen sind und der Spulenwechsel in zwei Stufen erfolgt. Eine derartige Arbeitsweise stellt gegenüber dem bis dahin bekannten Verfahren eine erhebliche Verbesserung dar. Die Verlängerung der Wechselzeiten entschärft somit die Probleme des Spulenwechsels beim kontinuierlichen Aufspulen von Chemiefäden mit textilen und technischen Fadentitern.

Aufgabe der Erfindung ist es nunmehr, das bekannte Verfahren zum Spulenwechsel gemäß Oberbegriff des Patentanspruchs in der Weise weiterzubilden, daß der Spulenwechsel nicht mehr nach einem starren Ablaufschema sonern flexibler und mit einer an das aufzuspulende Garn angepaßten Wechselzeit erfolgt, so daß der mit dem Spulenwechsel betraute Bedienautomat (Doffer) nur so kurz wie möglich an der Aufwickelstelle festgehalten wird.

Die Aufgabe wird bei einem gattungsgemäßen Verfahren durch das Kennzeichen des Anspruchs 1 gelöst.

Durch die erfindungsgemäße Maßnahme wird für den Spulenwechsel ein Spielraum für die Abstimmung zwischen den einzelnen Spulköpfen und dem den Spulenwechsel ausführenden Doffer erreicht, so daß der Bedienautomat nicht länger als unbedingt notwendig an der jeweiligen Spulstelle festgehalten wird. Der Ablauf des Spulenwechsels wird nunmehr von der Maschinen- bzw. Doffersteuerung festgelegt und ist von den in Anspruch 2 angegebenen Parametern abhängig. Die Einleitung des Spulenwechsel erfolgt in Abhängigkeit von der Verfügbarkeit des Doffers an der dem Spulenwechsel signalisierenden Spulstelle.

Bei der Festlegung des Wechselbereichs sind Faktoren wie die in Frage kommenden Aufwickelgeschwindigkeiten, die Abmessungen der einzelnen Spulköpfe sowie der erzeugten Spulen und der Teilungsabstände sowie auch die jeweiligen Fadentiter zu berücksichtigen. Der Beginn des Wechselbereichs ist dabei dadurch festgelegt, daß die Ruhespindel ihre Wechselstellung frühestens mit dem Einfahren der Betriebsspindel in die Aufwickelstellung am Beginn einer neuen Spulreise erreicht, wobei jedoch ggf. ein für die Einleitung der Bewegungsabläufe nutzbarer, geringer zeitlicher Spielraum vorteilhaft sein kann.

Daher ist vorgesehen, daß der Beginn des Wechselbereichs um einen Drehwinkel von 180° hinter der Revolverstellung bei Beginn des Aufwickelvorganges liegt. Die Größe des Wechselbereichs soll unter Berücksichtigung der weiter oben aufgezählten Faktoren einen Drehwinkel von mindestens 15° und höchstens 75°, bevorzugt von 30° bis 60° umfassen.

Bei dem erfindungsgemäßen Verfahren wird mindestens ab dem Eintritt der zu doffenden Spulspindel in den Wechselbereich der Bedienautomat bzw. dessen Wechseleinrichtungen durch Überwachungs- und Steuereinrichtungen der Spulspindel genau ausgerichtet nachgeführt. Dabei kann erfindungsgemäß die Nachführung des Bedienautomaten bzw. seiner Wechseleinrichtungen abhängig von der Maschinensteuerung zugeleiteten Steuersignalen des jeweiligen Spulkopfes oder abhängig von Steuersignalen des Bedienautomaten erfolgen.

Bei einer Ausführungsform des erfindungsgemäßen Verfahrens wird einem freien Bedienautomaten eine kurze Zeitspanne vor dem Einschwenken des Spulrevolvers in den Wechselbereich ein Spulenwechsel signalisiert, so daß er zu dem betreffenden Spulkopf herbeigerufen wird. Nach dem Justieren des Spulendorns des Doffers werden die fertigen Spulen von der Spulspindel abgeschoben. Danach wird der die Leerhülsen tragende Spulendorn des Bedienautomaten (Doffers) justiert und der inzwischen weiterbewegten Ruhespindel nachgeführt, bis die Achsen miteinander fluchten und die Leerhülsen von dem Spulendorn des Doffers auf die entladene Spulspindel abgeschoben werden können.

In einer vorteilhaften Ausgestaltung des erfindungsgemäßen Verfahrens ist vorgesehen, daß die Nachführung der Spulendorne des Doffers zum Ausrichten mit der Ruhespindel von der Maschinensteuerung des jeweiligen Spulkopfes erfolgt. Hierbei wird durch eine fortlaufende Erfassung der Position der zu doffenden Ruhespindel und der Bereithaltung der erfaßten Positionsdaten die Möglichkeit geschaffen, bei Verfügbarkeit des Bedienautomaten (Doffers) dessen Spulendorn und anschließend dessen Hülsenaufsteckeinrichtung unter Verwertung der erfaßten Positionsdaten der zu doffenden Spulspindel in genau fluchtende Übereinstimmung mit der Ruhespindel zu bringen und zu halten.

Erfindungsgemäß kann der Spulenwechsel - abhängig von den jeweiligen Gegebenheiten wie Aufwickelgeschwindigkeit, Fadentiter, Spulenabmessungen und dgl. - ausgeführt werden, ohne daß bei dem Spulenwechsel in den Drehantrieb des Spulrevolvers eingegriffen wird. Dazu wird der Doffer unter Auswertung der sich ändernden Positionsdaten der weiterwandernden Ruhespindel stets in präziser Wechselstellung gehalten, d.h. sein Spulendorn zur Aufnahme der Vollspulen wird der Ruhespindel nachgeführt. Dadurch erfolgt der Spulenwechsel und die Bestückung der Spulspindel mit Leerhülsen ohne eine zeitlich starre Festlegung, sobald ein Bedienautomat hierfür zur Verfügung steht. Bei einer Mehrzahl von Spulmaschinen und Bedienautomaten können hierdurch Investitionskosten eingespart werden, da evtl. nur eine geringere Anzahl von Bedienautomaten benötigt wird.

Eine Vorrichtung zur Ausführung des erfindungsgemäßen Verfahrens ergibt sich aus dem Anspruch 12. Dadurch, daß mindestens innerhalb des Wechselbereichs der Spulendorn des Bedienautomaten (des Doffers) der Bewegung der zu doffenden Spulspindel nachgeführt und in deren axialen Verlängerung gehalten wird, besteht die Möglichkeit, den Vorgang der Leerhülsenübergabe an jeder beliebigen Stelle innerhalb des Wechselbereichs einzuleiten.

Erfindungsgemäß besteht die Nachführeinrichtung aus einer Tasteinrichtung und einer mit dieser zusammenwirkenden Reflektoreinrichtung. Zwar kann dabei erfindungsgemäß die Tasteinrichtung oder die Reflektoreinrichtung am Spulkopf, insbesondere an den Köpfen der Spulspindeln des Spulkopfes, und dementsprechend die Reflektoreinrichtung oder die Tasteinrichtung am Kopf des Spulendorns vorgesehen werden; bevorzugt wird jedoch in der Regel eine Nachführeinrichtung, bei der jeweils die Tasteinrichtung am Kopf des Spulendorns des Bedienautomaten (des Doffers) und die mit der Tasteinrichtung zusammenwirkende Reflektoreinrichtung an der zum Bedienautomaten weisenden Stirnseite jeder Spulspindel vorgesehen ist.

Bei einer vorteilhaften Ausführung der erfindungsgemäßen Nachführeinrichtung ist der Spulendorn als Tragrohr ausgebildet und die erfindungsgemäße Tasteinrichtung auf der zur gegenüberliegenden Spulspindel weisenden Stirnseite eines in dem rohrförmigen Spulendorn axial verschiebbaren Dorneinsatzes montiert. Dadurch wird erreicht, daß der Spulendorn und der dofferseitige Teil der Nachführeinrichtung unabhängig voneinander in der Achse des Spulendorns bewegbar sind. Bei einer solchen Ausführung ergibt sich auch die Möglichkeit, ohne Beeinflussung der Bewegung des Spulendorns die Tasteinrichtung über eine in einer Axialbohrung des Dorneinsatzes geführte Signalleitung mit der Doffersteuerung zu verbinden.

Bei einer im wesentlichen durch mechanische Mittel gekennzeichneten Ausführung besteht die Tasteinrichtung aus einem Positionierstift an der Stirnfläche des Spulendorns und einer zugehörigen Reflektoreinrichtung, die konkav ausgebildet ist und die freie Stirnfläche der Spulspindel bedeckt. Bezüglich der Einzelheiten wird auf die detaillierte Zeichnungsbeschreibung verwiesen.

Zur Nachführung des Spulendorns am Doffer wird der Positionierstift beispielsweise durch Vorfahren des Dorneinsatzes in Richtung auf die Stirnfläche der die Vollspule tragenden Spulspindel geschoben, bis der Tastkopf des Positionierstifts mit der konkaven Tastfläche in Kontakt kommt. Dabei wird die auf den Positionierstift wirkende axiale Kraft so bemessen, daß er ggf. unter Verformung entlang der Tastfläche zu deren tiefsten Stelle hin bewegt wird. Eine geeignete Auswerteinrichtung sorgt dafür, daß die seitlichen Auslenkungen des Positionierstifts in Steuersignale zur Nachführung des Dofferdorns umgewandelt werden, und zwar so lange, bis der nicht mehr ausgelenkte, in seine Ruhelage zurückgekehrte Positionierstift die tiefste Stelle der konkaven Gegenfläche erreicht hat.

Der Positionierstift kann fest in der Stirnfläche, von der er ausgeht, verankert und biegsam sein, so daß er bei der Tastbewegung deformiert werden kann, oder er kann nachgiebig verankert sein und ohne Deformation ausgelenkt werden.

Bei einer weiteren Ausführung ist die Tasteinrichtung eine Lichtquelle mit parallel zu der gegenüberliegenden Spulspindel ausgerichtetem, nicht zu eng gebündeltem Leuchtstrahl, welcher bei Ausrichtung der Spulendornachse des Doffers zur Achse der Spulspindel auf eine auf der Stirnseite der Spulspindel montierte Reflektoreinrichtung trifft. Diese ist bevorzugt ähnlich einem Katzenauge derart ausgebildet, daß neben dem Hauptstrahl auch ein Streukegel mit verringerter Lichtstärke reflektiert wird. Die Tasteinrichtung weist eine Auswertschaltung für das reflektierte Licht auf, die auch die Ränder des Streukegels erfassen soll. Bevorzugt kann durch einen Detektor die Intensität des reflektierten Lichts in der Weise ausgewertet werden, daß der Ausgangsort des reflektierten Lichts in x-y-Koordinaten festgestellt und die diesen entsprechenden Meßwerte in Signale zur Nachführung des Spulendorns umgewandelt werden. Diese können ebenso wie die Signale der vorhergehend erwähnten Einrichtung über eine beispielsweise durch eine Axialbohrung in dem Dorneinsatz geführte Signalleitung der Maschinensteuerung, insbesondere der Doffersteuerung, übermittelt werden.

Bei einer bevorzugten Ausführung ist die Tasteinrichtung eine mit einer Laserlichtquelle ausgerüstete Einrichtung zur Entfernungsmessung. Der Strahl des auf die Stirnseite der Spulspindel gerichteten Lasers trifft dort auf eine Reflektoreinrichtung, deren vom Laserstrahl getroffene Oberfläche in Strahlrichtung konvex oder konkav gekrümmt ist. Weitere Details ergeben sich auch hier aus der Beschreibung der beigefügten Zeichnung.

Schließlich ist bei noch einer anderen Ausführung der Erfindung die Tasteinrichtung ein zwischen dem Spulendorn bzw. dem Dorneinsatz und der Stirnseite der gegenüberliegenden Spulspindel ein magnetisches Wechselfeld aufbauender, an dem Kopf des Spulendorns bzw. Dorneinsatzes oder bevorzugt der Spulspindel zentrisch eingebauter, durch Wechselsstrom erregter Elektromagnet. Die zugehörige Reflektoreinrichtung besteht aus mehreren, insbesondere vier, auf der Stirnseite der gegenüberliegenden Spulspindel bzw. bevorzugt des gegenüberliegenden Spulendorns symmetrisch zu deren (dessen) Achse angeordneten, in sich kurzgeschlossenen Drahtspulen. Eine Auswertschaltung zur Erfassung und Auswertung der in den Drahtspulen induzierten Spannungen liefert die zur Nachführung erforderlichen Steuersignale.

Die Frequenz des den Elektromagneten erregenden Wechselstroms sollte so gewählt werden, daß sich bei nicht zusammenfallenden Achsen der Spulspindel und des Wechselfelds möglichst bis zum vollständigen Zusammenfallen der Achsen deutlich meßbare Unterschiede der in den einzelnen Spulen induzierten Wechselspannungen ergeben. Daher ist die Frequenz des den Magneten speisenden Wechselstroms bevorzugt veränderbar, wobei sich Frequenzen zwischen 10 Hz und 120 Hz, insbesondere zwischen 25 Hz und 90 Hz bewährt haben.

Bei der Aufspulvorrichtung, bei der die Nachführung des Spulendorns des Bedienautomaten durch die Maschinensteuerung des Spulkopfes erfolgt, ist in den Spulrevolver eine Sensoreinrichtung integriert, die der fortlaufenden Erfassung der Rotordrehung und damit der sich verändernden Spulspindelpositionen dient. Bevorzugt wird eine Magnetfeldsensoreinrichtung. Deren Magnet ist mit dem Spulrevolver drehfest verbunden und läuft mit diesem um, während das in dem Magnetfeld angeordnete Sensorelement ortsfest verankert und damit gegen Mitdrehen gesichert ist.

Bei einer bevorzugten Ausführung ist der Magnetfeldsensor in eine kreiszylindrische, becherförmige Vertiefung im Spulrevolver eingesetzt, die koaxial zu seiner Drehachse liegt und von dessen mit den Spulspindeln besetzter Vorderseite ausgeht. Der Magnet, bevorzugt ein U-förmiger Permanentmagnet, ist in der Vertiefung derart befestigt, daß die Magnetpole sich in Achsrichtung und parallel zu der kreiszylindrischen Wand der Vertiefung erstrecken. Von dieser Vertiefung ausgehend ist in der Rotorwelle eine durchgehende axiale Bohrung geführt, durch welche eine Trageinrichtung für die Sensorelemente hindurchgeführt ist. Diese Trageinrichtung kann beispielsweise ein rohrförmiger Träger sein, der berührungsfrei durch die Rotorbohrung geführt und am Maschinengestell verankert ist.

Während ein wie im weiteren beschrieben angeordnetes Sensorelement zur Verfolgung der Ruhespindel in dem Drehbereich des Spulrevolvers, in dem der Spulenwechsel erfolgt, ausreicht, kann durch dessen Ergänzung mit einem zweiten, um 90° gegenüber dem ersten um die Rotorachse gedrehten Sensorelement erreicht werden, daß die Spindelpositionen lückenlos über 360° verfolgt werden können.

Jedes in dem Feld des Permanentmagneten angeordnete Sensorelement, beispielsweise ein Plättchen aus einem geeigneten Halbleitermaterial wie Indiumantimonid oder Indiumarsenid, muß mit einer Gleichstromquelle und über Versorgungsleitungen und Signalleitungen mit einer Einrichtung zur Erfassung und Auswertung der erzeugten Hallspannung verbunden sein. Erfindungsgemäß können diese Leitungen durch die weiter oben erwähnte rohrförmige Trageinrichtung für die Sensorelemente zu einer entsprechenden Aus-werteinheit geführt werden. Die Auswerteinheit kann ihrerseits über Steuerleitungen mit der Steuereinrichtung des Doffers oder dessen Antriebe verbunden sein.

Bevorzugt ist der Magnetfeldsensor zu den Spulspindeln so ausgerichtet, daß die Magnetfeldlinien des mit dem Spulrevolver umlaufenden Magneten in der Nullstellung des Spulrevolvers, d.h. in der Stellung, die mit der beim Einfahren der Arbeitsspindel in die Anfangsstellung eines Wickelzyklus erreichten Stellung übereinstimmt, senkrecht im Raum verlaufen. Bei Bestückung der Sensoreinrichtung mit einem Sensorelement ist dieses in der erwähnten Nullstellung des Spulrevolvers mit seiner Längsausdehnung quer zu den Feldlinien am Maschinengestell derart gegen Drehung gesichert verankert, daß die zu den Polen des Magneten weisenden Seitenflächen die Feldlinien dann im Winkel von 90° schneiden, wenn die Drehachsen der beiden Spulspindeln senkrecht übereinander liegen. Es kann jedoch insbesondere bei Anordnung nur eines Sensorelements vorteilhaft sein, den Magnetfeldsensor zu den Spulspindeln so auszurichten, daß die Magnetfeldlinien des mit dem Spulrevolver umlaufenden Magneten in der erwähnten Nullstellung des Spulrevolvers parallel zu einer durch die Spulspindelachsen gelegten Ebene verlaufen. Dabei ist das Sensorelement entsprechend am Maschinengestell mit seiner Längsausdehnung quer zu den Feldlinien derart gegen Drehung gesichert zu verankern, daß in der Nullstellung des Spulrevolvers seine zu den Polen des Magneten weisenden Seitenflächen die erwähnte Ebene durch die Spulspindelachsen im Winkel von 90° schneiden. Während bei der erstbeschriebenen Anordnung insbesondere dann, wenn die Sensoreinrichtung ein zweites, gegenüber dem ersten Sensorelement mit der Rotorachse als Drehachse um einen Winkel von 90° verdrehtes Sensorelement aufweist, zur lückenlosen Verfolgung der Rotordrehung auf 360° geeignet ist, ist bei der anschließend beschriebenen Anordnung mit nur einem Sensorelement insbesondere die Drehbewegung der Ruhespindel im gesamten für den Spulenwechsel nutzbaren Drehbereich des Spulrevolvers besonders gut zu verfolgen.

Anhand der in der beigegebenen Zeichnung dargestellten Ausführungsbeispiele wird die Erfindung erläutert.

Es zeigt
- Fig. 1: die Frontansicht und
- Fig. 2: die Seitenansicht einer mit einer ersten Ausführung der Erfindung ausgerüsteten Aufwickelvorrichtung;
- Fig. 2A: ein vergrößertes Detail aus Fig. 2;
- Fig. 3A: bis
- Fig. 3B: eine weitere, auf mechanischer Basis wirksame Ausführung der Erfindung in Stirn- und Seitenansicht;
- Fig. 4A: bis
- Fig. 4B: eine auf dem Prinzip der Entfernungsmessung durch einen Laserstrahl beruhende Ausführungsform;
- Fig. 5A: bis
- Fig. 5B: eine Ausführung mit einem Elektromagnet als Tasteinrichtung und symmetrisch zur Spulspindelachse angeordneten, den Reflektor bildenden, jeweils in sich kurzgeschlossenen Spulen.
- Fig. 6A: wie Fig. 5, jedoch mit den Reflektorspulen auf der Dornachse;
bis
- Fig. 6C: eine Ausführung ähnlich Figuren 5 und 6, jedoch mit vier Elektromagneten.
- Fig. 7: das Schema einer mit einem Magnetfeldsensor ausgestatteten Aufwickelvorrichtung in Vorderansicht;
- Fig. 8A: die Seitenansicht der Aufwickelvorrichtung gem. Fig. 7
und
- Fig. 8B: mit einem vor dieser in Stellung gebrachten Doffer;
- Fig. 9: das Schema ähnlich Fig. 7, jedoch mit anders ausgerichtetem Magnetfeldsensor.

Die Fig. 1 zeigt die Ansicht einer erfindungsgemäß ausgerüsteten, in Teilen aus der WO 93/17949 bekannten Aufwickelvorrichtung mit einem um seine Achse Rotorachse 42 drehbaren Spulrevolver 5, der mit zwei mit nicht dargestelltem Direktantrieb versehenen Spulspindeln 6, 7 bestückt ist und dessen Drehantrieb 20 durch eine Tastwalze 3 gesteuert wird. Dargestellt ist die Spulvorrichtung in ihrer Anfangsstellung 40 am Beginn eines neuen Aufwickelvorgangs. Die auf der Ruhespindel 7 sitzende volle Spule 10 hat die hier innerhalb des Wechselbereichs 41 liegende Wechselstellung erreicht, während die mit einer leeren Hülse 8 bestückte Betriebsspindel 6 sich in der Stellung 40 am Beginn des Aufwickelvorgangs befindet. Der Drehantrieb 20 des Spulrevolvers 5 ist ein Schrittschaltmotor. Er wird durch eine Rotorsteuerung 19 kontrolliert, die ihrerseits die Weiterschaltsignale von einem Abstandsfühler 4 erhält, der die vom Anwachsen des Wickels auf der Betriebsspindel 6 abhängigen Bewegungen der Schwinge 2 registriert und in Schaltsignale umformt.

Der von oben zulaufende Faden 1 wird von der am freien Ende der Schwinge 2 drehbar befestigten, auf der Leerhülse 8 aufliegenden Tastwalze 3 umgelenkt und läuft auf die Hülse 8 auf. Mit fortschreitender Wickelbildung auf der Spulenhülse 8 werden die Tastwalze 3 und die sie tragende Schwinge 2 angehoben, bis durch den Abstandsfühler 4 bei Erreichen des vorgegebenen Grenzabstands ein Weiterschaltsignal an die Revolversteuerung 19 gegeben und der Revolver 5 weitergedreht wird.

Zur Verdeutlichung des schnellen Anwachsens des Durchmessers der sich bildenden Spule 10 beim Aufwickeln von Fäden und Garnen mit stärkeren Titern, insbesondere von Teppichgarn, und des dadurch bedingten Weiterdrehens der Spule 10 sind in der Fig. 1 den in Anlage an die Tastwalze 3 dargestellten strichpunktierten Kreisen, welche Zwischenstellungen bei der Wickelbildung andeuten, entsprechende Stellungen 12, 13, 14 der die Spule 10 tragenden Ruhespindel 7 eingezeichnet; bei Erreichen der Stellung 14 ist die Spulreise der Beriebsspindel 6 beendet und durch erneutes Drehen des Spulrevolvers 5 wird der Spulenwechsel automatisch eingeleitet.

Vor allem beim Aufwickeln von Teppichgarn werden die angedeuteten Stellungen relativ schnell nacheinander erreicht. Daher kann es gegenüber dem Stand der Technik, der zwei festgelegte Anhaltepositionen vorsieht, deren Abstand kürzer sein soll als der Aufspulbereich, zweckmäßig sein, andere Wege zu finden, um das Erreichen der Anhaltepositionen und die Verfügbarkeit des Doffers in zeitliche Übereinstimmung zu bringen, zumal beim Spulenwechsel sowohl der Spulendorn 22 als auch der Dorn zum Aufstecken einer Leerhülse 8, 9 bei der jeweiligen Übergabe mit der Spulspindel 6; 7 fluchten müssen. In jedem Fall muß hier - wie der die Lage der Vollspule 10 bei der Spindelstellung 12 andeutende strichpunktierte Kreis 12A zeigt - bei Erreichen der Stellung 12 die Übernahme der Vollspule 10 durch den Doffer 21 schon erfolgt sein, um das Anlaufen der vollen Spule 10 gegen das Begrenzungsblech 15 oder eine in der Spulkopfteilung vorhandene Seitenwand zu verhindern.

Die Erfindung vermeidet die aufgezeigten Schwierigkeiten, indem, wie beschrieben, spätestens mit dem Einlauf der Ruhespindel 7 in den Wechselbereich 41 deren Relativlage zum Spulendorn 22 des Doffers 21 erfaßt, letzterer mit Hilfe der erfindungsgemäßen Nachführeinrichtung in fluchtende Übereinstimmung mit der Ruhespindel 7 gebracht und so geführt wird, daß er den durch den Aufwickelvorgang verursachten Bewegungen der Ruhespindel 7 folgt. Der Abschiebevorgang der vollen Spule 10 von der Ruhespindel 7 erfolgt im allgemeinen in der ersten Anhaltestellung des Wechselbereichs 41, d.h. zu dem Zeitpunkt, in dem die volle Spule 10 in die 6-Uhr-Stellung gedreht ist.

Die allgemein aus einer Tasteinrichtung 24; 27; 29; 33 und einer mit dieser zusammenwirkenden Reflektoreinrichtung 11; 25; 31; 34 bestehende Nachführeinrichtung kann erfindungsgemäß unterschiedliche Ausführungsformen haben. Als Reflektoreinrichtung wird hier eine mit einem mechanischen, optischen, elektrischen, elektromagnetischen oder anderen Signalgeber zusammenwirkende, vorzugsweise passive Einrichtung bezeichnet, die das empfangene Signal reflektiert oder zurücksendet, damit es in einer Auswerteinheit zur Steuerung der Dofferbewegungen analysiert werden kann.

Eine bevorzugte Ausführung zeigen die Figuren 1 bis 2A. Bei ihr ist auf den Stirnseiten beider Spulspindeln 6, 7 - beispielsweise in je einer zentrisch eingedrehten kreisförmigen Vertiefung - jeweils ein Reflektor 11 vorgesehen, während die zugehörige Tasteinrichtung aus einer auf das Ende der zu doffenden Ruhespindel 7 gerichteten Lichtquelle 27 und einer geeigneten Schaltung 28 zur Auswertung des reflektierten Lichtes besteht. Der Reflektor ist bevorzugt ähnlich einem Katzenauge derart ausgebildet, daß neben dem Hauptstrahl, dessen Intensität mit der Entfernung aus der Spindelachse rasch abnimmt, auch ein Streukegel mit verringerter Lichtstärke reflektiert wird. Bei rohrförmiger Ausführung des Spulendorns 22 und Anordnung eines Dorneinsatzes 23 gemäß Fig. 2A können dabei die in der Schaltung 28 abhängig von der Intensität des reflektierten Lichtes erzeugten Steuersignale über eine in einer ggf. auch der Energiezuführung dienenden Axialbohrung 37 des Dorneinsatzes 23 angeordneten Signalleitung 38 an die (nicht dargestellte) Doffersteuerung weitergegeben werden.

Eine mechanisch wirksame Ausführung der Nachführeinrichtung zeigen die Figuren 3A und 3B. Bei ihr ist die Tasteinrichtung ein mit einem Tastkopf 24A zur Spulspindel 7 weisender Positionierstift 24, der in sich biegsam sein oder/und unter Krafteinwirkung in dem Spulendorn 22 bzw. dem Dorneinsatz 23 seitlich auslenkbar befestigt sein kann. Die zugehörige Reflektoreinrichtung ist ein im wesentlichen die freie Stirnfläche der Ruhespindel 7 bedeckender Aufsatz 25A mit kreiszylindrischem Außenmantel, von dessen freier Stirnfläche eine zentrisch zur Zylinderhülle angeordnete, die Form einer zur Spindelachse rotationssymmetrischen, vorzugsweise die Form einer Kugelkalotte oder eines Paraboloids aufweisenden Vertiefung als Tastfläche 25 ausgeht. Zur Nachführung des Spulendorns 22 kann der Positionierstift 24 auf die Ruhespindel 7 zu bewegt werden, bis er mit der Tastfläche 25 in Berührung kommt. Beispielsweise durch einen an der freien Länge des Positionierstiftes 24 angreifenden Detektor 26 oder durch nicht dargestellte, um seine Verankerung in dem Spulendorn 22 oder dem Dorneisatz 23 angeordnete Drucksensoren können seine durch außermittige Berührung mit der Tastfläche 25 verursachten radialen Auslenkungen in Steuersignale für die Doffersteuerung umgewandelt werden.

Eine weitere bevorzugte Ausführung der erfindungsgemäßen Nachführeinrichtung zeigen die Figuren 4A und 4B. Die Tasteinrichtung ist bei ihr eine mit einer Einrichtung 32 zur Entfernungsmessung kombinierte, auf die Stirnseite der Ruhespindel 7 gerichtete Laserstrahlquelle 29, während als Reflektoreinrichtung ein gerader Kegel 31 mit einer einen geringfügig unter dem Spulspindeldurchmesser liegenden Durchmesser aufweisenden kreisförmigen Grundfläche 39 dient. Die Kegelspitze ist bevorzugt gerundet. Nach dem Ausrichten des Spulendorns 22 so, daß der zur Spulspindelachse parallele Laserstrahl den Tastkegel 31 erfaßt, wird die Lage des Spulendorns 22 durch entsprechende, von der Entfernungsmeßeinrichtung 32 an die Doffersteuerung gegebene Signale im Sinne der Entfernungsminimierung gesteuert. Daraus ergibt sich, daß die Genauigkeit der Nachführung durch den Schlankheitsgrad des Tastkegels 31 beeinflußbar ist.

Abweichend von der in der Zeichnung dargestellten Form kann die Reflektoreinrichtung 31 auch eine auf der Stirnseite der Spulspindel vorgesehene, zur Spindelachse rotationssymmetrische Vertiefung in Form eines geraden Hohlkegels, eines Paraboloids oder einer Kugelkalotte sein, welche von einer kreisförmigen Grundfläche mit einem geringfügig unter dem Spulspindeldurchmesser liegenden Durchmesser ausgeht. Es versteht sich, daß hierbei die an die Doffersteuerung gegebenen Signale im Sinne der Entfernungsmaximierung wirken müssen.

Unabhängig von der aus den vorhergehend genannten gewählten Form wird eine Höhe dieser Reflektoreinrichtung bevorzugt, die im wesentlichen zwischen dem 0,6-fachen und dem 1,2-fachen ihres Grundflächendurchmessers liegt.

Eine andere Ausführung der Erfindung zeigen die Figuren 5A und 5B sowie 6A, 6B und 6C. Bei ihr ist die Tasteinrichtung ein zwischen dem Dofferdorn 22 bzw. dem Dorneinsatz 23 und der Stirnseite der gegenüberliegenden Spulspindel 7 ein periodisch die Richtung wechselndes Magnetfeld 35 aufbauender, entweder an dem Kopf des Dofferdorns 22 bzw. des Dorneinsatzes 23 oder bevorzugt - wie dargestellt - der Spulspindel 6; 7 zentrisch eingebauter, durch einen Wechselsstrom wählbarer Frequenz erregter Elektromagnet 33. Die Frequenzen zur Erregung des Elektromagneten 33 können bevorzugt zwischen 10 Hz und 120 Hz und insbesondere zwischen 25 Hz und 90 Hz liegen. Die Reflektoreinrichtung besteht hier aus mehreren, auf der dem Elektromagnet 33 gegenüberliegenden Stirnseite des Dofferdorns 22 bzw. der Spulspindel 7 - in den Figuren 5A, 5B der Spulspindel, in den Figuren 6A, 6B des Dofferdorns 22 - symmetrisch zu deren Achse angeordneten, in sich kurzgeschlossenen Drahtspulen 34A - 34D. Die Anzahl der Drahtspulen kann rel. weit variieren und beispielsweise zwischen mindestens zwei, besser drei und sechs bis acht Spulen festgelegt sein. Als gut geeignet hat sich, wie dargestellt, die symmetrische Anordnung von vier Drahtspulen 34A - 34D in zwei übereinander angeordneten Reihen erwiesen, wobei die Abstände der Reihen und der Spulen in den Reihen gleich sind. Die ggf., d.h. bei fehlendem Fluchten der einander gegenüberliegenden Enden von Spulspindel und Spulendorn verursachten Deformationen des Magnetfelds durch die Einwirkungen der dabei in den Spulen erzeugten unterschiedlichen Wechselspannungen werden bei beiden Ausführungen durch eine Einrichtung 36 erfaßt und ausgewertet und - beispielsweise in der weiter oben beschriebenen Weise - als Steuerimpulse zur Nachführung an die Doffersteuerung geleitet.

Bei beiden Ausführungen wird das Magnetfeld 35 jeweils durch einen Magneten aufgebaut. Es können jedoch, wie in der Fig. 6C gezeigt, auch beispielsweise vier zueinander parallel und streng symmetrisch zur Spindel- oder zur Spulendornachse angeordnete, identische Magnetfelder aufbauende Magnete 33, bevorzugt Stabmagnete 33 vorgesehen sein, wobei auch diese sowohl an dem Kopf des Dofferdorns 22 bzw. des Dorneinsatzes 23 oder der Spulspindel 6; 7 angeordnet sein können.

Durch die jeweilige Auswertschaltung des Detektors werden Steuersignale erzeugt, aus denen die Relativlage von Ruhespindel 7 und Spulendorn 22 des Doffers 21 berechnet wird und durch die Doffersteuerung die Linearantriebe für die Höhen- und Seitenbewegung des Spulendorns 22 so lange angesteuert werden, bis diese miteinander fluchten und einerseits die vollen Spulen 10 auf den Spulendorn 22 des Doffers 21 abgeschoben werden können bzw. andererseits die auf einem zweiten, zum Spulendorn parallelen Dorn bereitgehaltenen Leerhülsen 8 bzw. 9 auf die entladene Ruhespindel aufgeschoben werden können. Dis geschieht in einer zweiten Anhaltestellung des Revolvers 5, die von der Auswerteinrichtung des Doffers bzw. von der Maschinensteuerung festgelegt wird. Hier wird der Revolver 5 für die Dauer des Bedienvorgangs nicht weitergetaktet und der Drehantrieb 19 kurzzeitig angehalten.

Die Fig. 7 zeigt ähnlich wie die zuvor beschriebene Fig. 1 in schematisierter Frontansicht eine erfindungsgemäße Aufspulmaschine für einen kontinuierlich zulaufenden Faden 108, welche einen Spulrevolver 102 aufweist und in ihrem Aufbau in wesentlichen Teilen mit der in der eingangs genannten WO 93/17949 beschriebenen Aufspulmaschine übereinstimmt. Die dargestellte Revolverstellung entspricht der bisher und im weiteren mit Nullstellung bezeichneten Stellung der Betriebsspindel 104, die diese beim Einschwenken in die Wickelstellung beim Beginn der Spulreise erreicht. In dieser Revolverstellung ist die an der Schwinge 112 sitzende Tastwalze 107 ebenso wie die an der Schwinge 113 sitzende, durch den Changierantrieb 110 betätigte Changiereinrichtung 109 noch durch den Schwenkantrieb 118 angehoben. Sie berührt die Spulenhülse 106 noch nicht und der mit einem nicht näher bezeichneten Blech bestückte Schwenkhebel 119 zum Fadenanlegen und Trennen der neuen Hülse 106 von der Vollspule 122 ist noch in seine Arbeitsstellung eingefahren. Im wesentlichen unmittelbar nach dem Anlaufen des neuen Wickelvorgangs wird der Schwenkhebel 119 hochgeschwenkt und die Changiereinrichtung 109 sowie die Tastwalze 107 abgesenkt und letztere auf die sich bildende Spule 122 aufgesetzt. In Verbindung mit den vorhergehenden Ausführungen wird wegen weiterer Einzelheiten zum Vorgang des Fadenwechsels auf die EP 374 536 B Bezug genommen.

Es muß hier insbesondere mit Bezug auf die Fig. 8A und Fig. 8B darauf hingewiesen werden, daß bei Ausrüstung der Aufwickelvorrichtung mit einer Tastwalze 107 in der Regel die Spulspindeln 104, 105 anders, als in Fig. 8A dargestellt, mit einem Direktantrieb ausgestattet sind. Die Erfindung ist jedoch in gleicher Weise auch bei Aufspulvorrichtungen anwendbar, bei denen die Tastwalze 107 durch eine Treibwalze 107 ersetzt ist und die Betriebsspindel 104 durch die Treibwalze 107 am Umfang angetrieben wird.

Auf dem mit einem Drehantrieb 103 versehenen Spulrevolver 102 sind zwei Spulspindeln 104, 105 gelagert und durch Drehen des Spulrevolvers 102 in einen Aufspulbereich und in einen Wechselbereich bringbar. Während der Spulreise wird der Spulrevolver 102 von dem über die Tastwalze 107 wie beschrieben gesteuerten Drehantrieb 103 in Drehrichtung 138 schrittweise, vorzugsweise im wesentlichen kontinuierlich weitergedreht. Dabei wird die während des Wickelvorgangs auf der Spulenoberfläche aufliegende Tastwalze 107, dem anwachsenden Spulendurchmesser folgend, um die Schwenkachse 114 nach oben geschwenkt, bis ein voreingestellter Grenzwert zwischen Schwinge 112 und Meßeinrichtung 115 erreicht ist und durch ein entsprechendes Signal der über eine Signalleitung 116 mit einer Steuereinrichtung 117 verbundenen Meßeinrichtung 115 der Revolverantrieb 103 eingeschaltet und der Spulrevolver 102 ein kurzes Stück weitergedreht wird. Dies geschieht entsprechend dem während des Wickelvorgangs anwachsenden Durchmesser der Spule 122 in ständiger Folge, bis die Spule 122 ihren Enddurchmesser erreicht hat. Dann wird die Tastwalze 107 wieder abgehoben und der Spulrevolver 102 so lange in Gang gesetzt, bis die neue Leerhülse 106 in die in Fig. 7 dargestellte Nullstellung eingefahren ist und die Vollspule 122 zum Spulenwechsel bereit ist. Dann wird, sobald hierzu ein der Maschine zugeordneter Bedienautomat (Doffer) 134 (s. Fig. 8) zur Verfügung steht, der Spulenwechselvorgang eingeleitet.

Wie eingangs erwähnt, muß - bevor der Spulenwechselvorgang in Gang gesetzt werden kann - der Doffer 134 so zu der Aufspulvorrichtung ausgerichtet werden, daß sein zur Aufnahme der Vollspulen 122 vorgesehener Spulendorn 135 genau mit der die Spule 122 tragenden Ruhespindel 105 fluchtet. Außerdem müssen der Spulendorn 135 und die nicht dargestellte Vorrichtung zum Aufstecken der Leerhülsen 106 dann, wenn der Spulrevolver 102 nach der ersten Anhaltestellung und Abschieben der Vollspule(n) weiterdreht, der weiterwandernden Ruhespindel 105 nachgeführt werden.

Erfindungsgemäß ist gemäß Fig. 7 hierzu vorgesehen, daß durch eine Sensoreinrichtung 123, insbesondere eine Magnetfeldsensoreinrichtung, die sich laufend ändernde Position mindestens der Ruhespindel 105 ständig erfaßt und zur Führung des Spulendorns 135 eines Doffers 134 in der Maschinensteuerung bereitgehalten wird.

Bei der in den Figuren 7 - bei ersterer ist zum Sichtbarmachen der Sensoreinrichtung 123 aus der Vollspule 122 ein Ausschnitt herausgeschnitten - und 8A dargestellten Ausführung der Erfindung ist zur Aufnahme dieser Sensoreinrichtung 123 in dem Spulrevolver 102, ausgehend von seiner die Spulspindeln 104, 105 tragenden Stirnfläche, eine kreiszylindrische becherförmige Vertiefung 125 konzentrisch zur Revolverachse vorgesehen. Außerdem weist die Rotorwelle 137 eine axiale Bohrung 127 auf. In die Vertiefung 125 ist der Magnetfeldsensor 123, 124 eingesetzt. Der Magnet 124, ein hufeisenförmiger Permanentmagnet, ist innerhalb der Vertiefung 125 mit dem Spulrevolver 102 drehfest verbunden, so daß er dessen Drehbewegungen folgt und mit diesem umläuft. Seine Pole 124A, 124B sind in Achsrichtung ausgerichtet und verlaufen parallel zu der Becherwand. In der Fig. 8A ist durch eine Trennschicht 136 angedeutet, daß - abhängig von dem Revolverwerkstoff - die Magnetpole ggf. einen Abstand von der Becherwand aufweisen oder von dieser ähnlich gebräuchlichen Topfmagneten durch eine geeignete Trennschicht 136 getrennt sind.

Die in dem Feld des Magneten 124 vorgesehene Sensoreinrichtung 123 weist mindestens ein Sensorelement 123A auf. Die Sensoreinrichtung darf nicht mit dem Spulrevolver 102 mitdrehen und muß daher gegen Drehung gesichert sein. Bei der dargestellten Ausführung ist hierzu ein durch die Rotorbohrung 127 geführter rohrförmiger Träger 126 vorgesehen, an dessen Vorderende die Sensoreinrichtung 123 befestigt ist. Das hintere Ende des Trägers 126 ist direkt oder indirekt mit dem Maschinenrahmen 101 drehfest verbunden.

Das bzw. die Sensorelemente 123A, 123B müssen zu ihrem Betrieb mit einer Gleichspannung beaufschlagt werden, außerdem sind Möglichkeiten zum Abgreifen und Auswerten der Sensorspannung (Hall-Spannung) vorzusehen. Erfindungsgemäß ist daher der bzw. jeder Sensor 123A; 123B durch Signalleitungen 128 und Versorgungsleitungen 129 mit einer Auswerteinheit 117 verbunden, während von der Auswerteinheit 117 Steuerleitungen 133 zur Steuereinrichtung 132 des Doffers 134 (s. Fig. 8B) geführt sind.

Wie bereits erwähnt, kann der Magnetfeldsensor 123, 124 zu den Spulspindeln 104, 105 unterschiedlich ausgerichtet sein. So kann, wie in Fig. 7 dargestellt, beispielsweise der Sensor 123, 124 so eingebaut sein, daß die Magnetfeldlinien des mit dem Spulrevolver 102 umlaufenden Magneten 124 dann, wenn sich der Spulrotor 102 in der weiter oben erläuterten Nullstellung befindet, senkrecht im Raum verlaufen und demgemäß das bzw. eines der Sensorelemente 123A, 123B mit seiner Längenausdehnung quer zu den Feldlinien am Maschinengestell 101 derart gegen Drehung gesichert verankert ist, daß seine zu den Magnetpolen 124A, 124B weisenden Seitenflächen dann die Feldlinien im Winkel von 90° schneiden, wenn die Drehachsen der beiden Spulspindeln (104, 105) wie in Fig. 7 dargestellt übereinander liegen.

Insbesondere dann, wenn die Sensoreinrichtung 123 mit nur einem Sensorelement 123A bestückt ist, wird jedoch die in Fig. 9 gezeigte Anordnung vorgezogen, bei der die Magnetfeldlinien in jeder Stellung des Spulrevolvers 102 parallel zu einer durch beide Spulspindelachsen gelegten Ebene verlaufen, demzufolge das Sensorelement 123A am Maschinengestell 101 mit seiner Längenausdehnung quer zu den Feldlinien derart gegen Drehung gesichert verankert ist, daß in der Nullstellung des Spulrevolvers 102 seine zu den in die durch die Spulspindelachsen gehende Ebene gedrehten Magnetpole 124A, 124B weisenden Seitenflächen die Feldlinien im Winkel von 90° schneiden.

Insbesondere dann, wenn die Positionen der Spulspindeln 104, 105 über 360° verfolgt werden sollen, sind erfindungsgemäß bevorzugt zwei Sensorelemente 123A, 123B vorgesehen, von denen das eine (123A) in der vorhergehend beschriebenen Weise befestigt ist und das zweite Sensorelement 123B gegenüber dem ersten (123A) mit der Rotorachse als Drehachse um einen Winkel von 90° verdreht ist.

Es hat sich gezeigt, daß dann, wenn die weiter oben aufgeführten Einflußgrößen eine Arbeitsweise erlauben, bei der der Antrieb des Spulrevolvers 102 während des Doffvorganges weiterlaufen kann, diese bevorzugt wird. Andererseits können beispielsweise bei der Aufwicklung sehr feiner Titer oder/und bei weniger hohen Wickelgeschwindigkeiten die Weiterschaltzyklen des Drehantriebs 103 für den Spulrevolver 102 zeitlich weiter auseinanderliegen, da der Aufbau der Spule langsamer erfolgt. Bei einer durch die Erfindung ermöglichten genaueren Positionierung des Doffers 134 zu Beginn des Spulenwechsels und ggf. bei Einbeziehung der Weiterschaltimpulse in die Steuerung des Spulenwechsels lassen die Zeitabstände zwischen den Weiterschaltungen dann genügend Raum für den Spulenwechsel bei abgeschaltetem Spulrevolverantrieb 103.

Obwohl in der vorhergehenden Beschreibung als Sensoreinrichtung 123 zur Erfassung der Winkelstellung der Ruhespindel ein Magnetfeldsensor und dessen Aufbau und Anordnung im Spulrevolver 102 dargestellt wurde, ist die Erfindung auf die konkrete Ausführung der Meßeinrichtung nicht beschränkt. Vielmehr sind auch andere Meßwertgeber anwendbar, durch die in analoger oder digitaler Form die zeitlichen Winkeländerungen der jeweiligen Ruhespindel 105 bzw. beider Spulspindeln 104,105 ständig erfaßt und verfügbar gemacht werden können. Beispielsweise sind auch andere bekannte Drehwinkelgeber anwendbar oder Meßeinrichtungen, die die Schaltimpulse des Schrittschaltmotors für den Drehantrieb 103 des Spulrevolvers 102 auswerten.

### BEZUGSZEICHENAUFSTELLUNG

- 1: Faden
- 2: Tasthebel, Schwinge
- 3: Tastwalze, Treibwalze
- 4: Abstandsfühler
- 5: Spulrevolver
- 6: Spulspindel, Betriebsspindel
- 7: Spulspindel, Ruhespindel
- 8: Hülse, Spulenhülse
- 9: Hülse, Spulenhülse
- 10: Spule
- 11: Reflektor, Reflektoreinrichtung
- 12: Spindelzwischenstellung
- 13: Spindelzwischenstellung
- 14: Wechselstellung
- 15: Begrenzungsblech
- 16: Trennblech
- 17: Hüllkreis
- 18: Maschinenrahmen
- 19: Rotorsteuerung
- 20: Rotorantrieb, Drehantrieb
- 21: Bedienautomat, Doffer
- 22: Spulendorn, Dornhülse
- 23: Dorneinsatz
- 24: Taststab, Positionierstift
- 24A: Tastkopf
- 25: Tastfläche, Reflektoreinrichtung
- 25A: Aufsatz
- 26: Detektor
- 27: Lichtquelle
- 28: Detektor, Auswertschaltung
- 29: Laser, Laserstrahlquelle
- 30: Laserstrahl
- 31: Tastfläche, Reflektoreinrichtung
- 32: Auswerter
- 33: Elektromagnet, Stabmagnet
- 34A: bis
- 34D: Spule, Reflektoreinrichtung
- 35: Magnetfeld
- 36: Auswerter
- 37: Bohrung, Axialbohrung
- 38: Signalleitung
- 39: Grundfläche, Kegelgrundfläche
- 40: Anfangsstellung
- 41: Wechselbereich
- 42: Rotorachse, Drehachsen
- 101: Maschinengestell, Maschinenrahmen
- 102: Spulrevolver
- 103: Revolverantrieb, Drehantrieb
- 104: Spulspindel, Betriebsspindel
- 105: Spulspindel, Ruhespindel
- 106: Hülse, Spulenhülse, Leerhülse
- 107: Tastwalze; Treibwalze
- 108: Faden
- 109: Changiergetriebe, Changiereinrichtung
- 110: Changierantrieb
- 111: Leitlineal
- 112: Schwinge
- 113: Schwinge
- 114: Schwenkachse
- 115: Meßeinrichtung
- 116: Signalleitung
- 117: Steuereinrichtung, Auswerteinheit
- 118: Schwenkantrieb
- 119: Fadenumlegeeinrichtung mit Trennblech, Schwenkhebel
- 120: Schutzblech
- 121: Anschlag
- 122: Vollspule, Spule
- 123: Sensoreinrichtung, Magnetfeldsensor
- 124: Magnet, Permanentmagnet
- 125: Vertiefung
- 126: Sensorträger, Rohr, Träger
- 127: Axialbohrung, Rotorbohrung
- 128: Signalleitungen
- 129: Versorgungsleitungen
- 130: Auswerteinrichtung
- 131: Versorgungseinheit
- 132: Doffersteuerung
- 133: Steuerleitung
- 134: Doffer
- 135: Spulendorn
- 136: Trennschicht
- 137: Rotorwelle, Zapfen
- 138: Drehrichtung

## Patentansprüche

1. Verfahren zum Wechseln von Vollspulen gegen Leerhülsen, an einer Aufwickelmaschine für einen kontinuierlich zulaufenden Chemiefaden, bei welchem die Vollspulen und die Leerhülsen auf zwei Spulspindeln eines Spulrevolvers sitzen und von dem Spulrevolver in einen Aufspulbereich zum Aufspulen und in einen Wechselbereich zum Wechseln der Vollspulen gegen Leerhülsen gedreht werden, und bei dem in dem Wechselbereich mindestens eine Vollspule von der Spulspindel auf einen Spulendorn eines Bedienautomaten (Doffer) abgeschoben und danach durch den Bedienautomaten mindestens eine Leerhülse auf die entladene Spulspindel aufgeschoben wird,
dadurch gekennzeichnet, daß
das Abschieben der Vollspule(n) und das Aufschieben der Leerhülse(n) an durch die Maschinensteuerung bestimmbaren, beliebigen Stellungen innerhalb des Wechselbereichs erfolgt, wobei der Spulenwechsel in Abhängigkeit von der Verfügbarkeit des von der Maschinensteuerung entlang der Aufwickelmaschine geführten Bedienautomaten (Doffers) ausgeführt wird, indem die Lageänderung mindestens einer der Spulspindeln durch einen Sensor fortlaufend ermittelt und die Spulendorne des Bedienautomaten durch Ansteuerung ihrer Verstellantriebe der zu doffenden Spulspindel derart nachgeführt werden, daß ihre Achsen in der Abschieb- und Aufschiebestellung miteinander fluchten.

2. Verfahren nach Anspruch 1,
dadurch gekennzeichnet, daß
der Wechselbereich in Abhängigkeit von dem zu verarbeitenden Fadentiter, der vorgesehenen Aufwickelgeschwindigkeit, den Abmessungen der einzelnen Spulköpfe, den erzeugten Spulen sowie den Teilungsabständen der Spulköpfe festgelegt wird.

3. Verfahren nach Anspruch 2,
dadurch gekennzeichnet, daß
der Beginn des Wechselbereichs an eine Stelle des Spulrevolverumlaufs gelegt wird, die um einen Drehwinkel von 180° gegenüber der Revolverstellung bei Beginn des Aufwickelvorganges versetzt ist.

4. Verfahren nach Anspruch 3,
dadurch gekennzeichnet, daß
der Wechselbereich auf einen Drehwinkel des Spulrevolvers von mindestens 15° und höchstens 75° festgelegt ist.

5. Verfahren nach Anspruch 1 bis 4,
dadurch gekennzeichnet, daß
die Lageänderung der zu doffenden Spulspindel fortlaufend ermittelt wird.

6. Verfahren nach einem der Ansprüche 1 bis 5,
dadurch gekennzeichnet, daß
mit dem Eintritt der zu doffenden Spulspindel in den Wechselbereich die Wechseleinrichtungen des Bedienautomaten der Spulspindel genau ausgerichtet nachgeführt werden.

7. Verfahren nach Anspruch 6,
dadurch gekennzeichnet, daß
die Nachführung des Bedienautomaten bzw. seiner Wechseleinrichtungen abhängig von der Maschinensteuerung zugeleiteten Steuersignalen des jeweiligen Spulkopfes erfolgt.

8. Verfahren nach Anspruch 6,
dadurch gekennzeichnet, daß
die Nachführung des Bedienautomaten bzw. seiner Wechseleinrichtungen abhängig von der Maschinensteuerung zugeleiteten Steuersignalen des Bedienautomaten erfolgt.

9. Verfahren nach einem der Ansprüche 1 bis 8,
dadurch gekennzeichnet, daß
beim Spulenwechsel und beim Aufschieben der Leerhülse(n) auf die entladene Spulspindel in den Drehantrieb des Spulrevolvers nicht eingegriffen wird.

10. Verfahren nach Anspruch 7,
dadurch gekennzeichnet, daß
die Position der jeweils zu doffenden Spulspindel (Ruhespindel) und deren Lageänderung fortlaufend erfaßt und von der Maschinensteuerung bereitgehalten wird.

11. Verfahren nach Anspruch 10,
dadurch gekennzeichnet, daß
die bereitgehaltenen Positionsdaten der Ruhespindel zur Positionierung und Nachführung der Spulenwechseleinrichtung und Leerhülsenaufschiebeeinrichtung des Doffers herangezogen werden.

12. Aufwickelvorrichtung für kontinuierlich zulaufende Fäden (1, 108), mit einem Spulrevolver (5, 102), auf dem zwei Spulspindeln (6, 7; 104, 105) gelagert sind, die durch Drehung des Spulrevolvers um seine Drehachse (42) abwechselnd in einen Aufspulbereich und in einen Wechselbereich gebracht werden, wobei der Spulrevolver (5, 102) während der Spulreise von einem über die Auslenkung insbesondere einer an einer Schwinge gelagerten Tastwalze (3, 107) gesteuerten Drehantrieb (20, 103) entsprechend dem anwachsenden Spulendurchmesser weitergedreht wird, mit einer Einrichtung zum Abschieben der vollen Spulen (10, 122) beim Spulenwechsel sowie mit einem mindestens einen Spulendorn (22, 135) aufweisenden Bedienautomaten (21, 134), zur Durchführung des Verfahrens nach einem der Ansprüche 1 bis 11,
dadurch gekennzeichnet, daß
der Spulrevolver (5, 102) oder/und die Spulspindeln (6, 7, 104, 105) sowie der Bedienautomat (21, 134) zusammenwirkende, die Maschinensteuerung beeinflussende Einrichtungen aufweisen, durch die innerhalb des Wechselbereichs (41) der mindestens eine Spulendorn (22, 135) des Bedienautomaten (21, 134) der Bewegung der zu doffenden Spulspindel (6; 7; 104, 105) nachführbar und in deren axialen Verlängerung haltbar ist.

13. Aufwickelvorrichtung nach Anspruch 12,
dadurch gekennzeichnet, daß
jede Nachführeinrichtung aus einer Tasteinrichtung (24; 27; 29; 33) und einer mit dieser zusammenwirkenden Reflektoreinrichtung (11; 25; 31; 34) besteht, von denen jeweils die Tasteinrichtung (24; 27; 29; 33) bzw. die Reflektoreinrichtung (11; 25; 31; 34) am Spulkopf, insbesondere an den auskragenden Köpfen der Spulspindeln (6, 7) des Spulkopfes, und die Reflektoreinrichtung (11; 25; 31; 34) bzw. die Tasteinrichtung (24; 27; 29; 33) am Kopf des Spulendorns (22) des Bedienautomaten (21) angeordnet sind.

14. Aufwickelvorrichtung nach Anspruch 13,
dadurch gekennzeichnet, daß
jeweils die Tasteinrichtung (24; 27; 29; 33) am Kopf des Spulendorns (22) und die mit der Tasteinrichtung (24; 27; 29; 33) zusammenwirkende Reflektoreinrichtung (11; 25; 31; 34) an der zum Bedienautomaten (21) weisenden Stirnseite jeder Spulspindel (6; 7) angeordnet ist.

15. Aufwickelvorrichtung nach Anspruch 14,
dadurch gekennzeichnet, daß
der Spulendorn (22) als Tragrohr ausgebildet ist, in dem auf seiner zur Spulspindel (7; 6) weisenden Stirnseite ein die Tasteinrichtung (24; 27; 29; 33) tragender Dorneinsatz (23) axial verschiebbar ist.

16. Aufwickelvorrichtung nach Anspruch 15,
dadurch gekennzeichnet, daß
die Tasteinrichtung (24; 27; 29; 33) über eine in einer Axialbohrung (37) des Dorneinsatzes (23) geführte Signalleitung (38) mit der Doffersteuerung verbunden ist.

17. Aufwickelvorrichtung nach einem der Ansprüche 14 bis 16,
dadurch gekennzeichnet, daß
die Tasteinrichtung aus einem in einem zur Spulspindel (7; 6) weisenden Tastkopf (24A) endenden Positionierstift (24) besteht und
die Reflektoreinrichtung (25) ein im wesentlichen die freie Stirnfläche der Spulspindel (7; 6) vollständig bedeckender Aufsatz (25A) mit kreiszylindrischem Außenmantel ist, von dessen freier Stirnfläche eine zentrisch zur Zylinderhülle angeordnete, die Form einer konkaven Kugelkalotte oder eines Paraboloids aufweisende Vertiefung als Tastfläche (25) ausgeht.

18. Aufwickelvorrichtung nach Anspruch 17,
dadurch gekennzeichnet, daß
der Positionierstift (24) in sich biegsam ist oder/und unter radialer Krafteinwirkung in dem Spulendorn (22) bzw. dem Dorneinsatz (23) seitlich auslenkbar befestigt ist.

19. Aufwickelvorrichtung nach Anspruch 14,
dadurch gekennzeichnet, daß
die Tasteinrichtung eine Lichtquelle (27) mit parallel zu der gegenüberliegenden Spulspindel (7; 6) ausgerichtetem Leuchtstrahl (27A)
und die Reflektoreinrichtung ähnlich einem Katzenauge (11) ausgebildet ist.

20. Aufwickelvorrichtung nach Anspruch 19,
dadurch gekennzeichnet, daß
durch die Reflektoreinrichtung (11) neben dem Hauptstrahl auch ein Streukegel mit verringerter Lichtstärke reflektiert wird.

21. Aufwickelvorrichtung nach Anspruch 19 oder 20,
dadurch gekennzeichnet, daß
die Tasteinrichtung (27) eine Auswertschaltung (28) für reflektiertes Licht aufweist, die über eine Signalleitung (38) mit der Steuerung des Bedienautomaten (21) verbunden ist.

22. Aufwickelvorrichtung nach einem der Ansprüche 19 bis 21,
dadurch gekennzeichnet, daß
die Tasteinrichtung (27) eine Schaltung (28) zur Ortung des Ausgangsortes des reflektierten Lichtes in x-y-Koordinaten aufweist, die über eine Signalleitung (38) mit der Maschinensteuerung, insbesondere mit der Steuerung des Bedienautomaten (21) verbunden ist.

23. Aufwickelvorrichtung nach Anspruch 14,
dadurch gekennzeichnet, daß
die Tasteinrichtung eine mit einer Einrichtung zur Entfernungsmessung (32) kombinierte, auf die Stirnseite der Spulspindel (7; 6) gerichtete Laser-Lichtquelle (29) ist, die mit einer Reflektoreinrichtung (31) zusammenwirkt, bei welcher die vom Laserstrahl (30) getroffene Oberfläche in Strahlrichtung konvex oder konkav gekrümmt ist.

24. Aufwickelvorrichtung nach Anspruch 23,
dadurch gekennzeichnet, daß
die Reflektoreinrichtung ein gerader Kegel (31) mit gerundeter Kegelspitze und kreisförmiger Grundfläche (39) ist, die einen geringfügig unter dem Spulspindeldurchmesser liegenden Durchmesser aufweist.

25. Aufwickelvorrichtung nach Anspruch 23,
dadurch gekennzeichnet, daß
die Reflektoreinrichtung (31) eine auf der Stirnseite der Spulspindel (6, 7) vorgesehene Vertiefung in Form eines geraden Hohlkegels, eines Paraboloids oder einer Kugelkalotte ist, welche von einer kreisförmigen Grundfläche mit einem geringfügig unter dem Spulspindeldurchmesser liegenden Durchmesser ausgeht.

26. Aufwickelvorrichtung nach einem der Ansprüche 12 bis 14,
dadurch gekennzeichnet, daß
die Tasteinrichtung ein an dem Kopf des Spulendorns (22) bzw. Dorneinsatzes (23) oder der Spulspindel (7; 6) zentrisch eingebauter, durch Wechselsstrom erregter Elektromagnet (33) ist, der zwischen dem Spulendorn (22) bzw. dem Dorneinsatz (23) und der Stirnseite der gegenüberliegenden Spulspindel (7; 6) ein magnetisches Wechselfeld (35) aufbaut,
daß die Reflektoreinrichtung aus mehreren, insbesondere vier, auf der Stirnseite der gegenüberliegenden Spulspindel (7; 6) bzw. des gegenüberliegenden Spulendorns (22) symmetrisch zu deren (dessen) Achse angeordneten, in sich kurzgeschlossenen Drahtspulen (34) besteht, und
daß eine Einrichtung (36) zur Erfassung und Auswertung der in die Drahtspulen (34) induzierten Spannungen vorgesehen ist.

27. Aufwickelvorrichtung nach Anspruch 26,
dadurch gekennzeichnet, daß
die Frequenz des den Elektromagneten (33) speisenden Wechselstroms veränderbar ist.

28. Aufwickelvorrichtung nach Anspruch 12, insbesondere zur Durchführung des Verfahrens nach den Ansprüchen 7 und 10 bis 11,
dadurch gekennzeichnet, daß
in den Spulrevolver (102) eine Sensoreinrichtung (123,124) zur fortlaufenden Erfassung der Position der Ruhespindel (105) integriert ist.

29. Aufwickelvorrichtung nach Anspruch 28,
dadurch gekennzeichnet, daß
die Sensoreinrichtung eine Magnetfeldsensoreinrichtung (123, 124) ist, deren Magnet (124) mit dem Spulrevolver (102) drehfest verbunden ist und mit diesem umläuft, während das oder die in dem Magnetfeld vorgesehene(n) Sensorelement(e) (123A; 123A, 123B) ortsfest am Maschinenrahmen (101) verankert und gegen Mitdrehen gesichert ist (sind).

30. Aufwickelvorrichtung nach Anspruch 29,
dadurch gekennzeichnet, daß
der Magnetfeldsensor (123, 124) in einer im Spulrevolver (102) vorgesehen kreiszylindrischen, becherförmigen Vertiefung (125) angeordnet ist, welche koaxial zur Drehachse des Spulrevolvers (102) liegt und von dessen die Spulspindeln (104, 105) tragender Stirnseite ausgeht,
daß der Magnet (124) in der Vertiefung (125) derart befestigt ist, daß die Magnetpole (124A, 124B) sich in Achsrichtung und parallel zu der kreiszylindrischen Wand der Vertiefung (125) erstrecken,
und daß von der Vertiefung (125) eine axiale Rotorbohrung (127) ausgeht, durch welche hindurch die Sensorelemente (123) am Maschinengestell (101) verankert sind.

31. Aufwickelvorrichtung nach Anspruch 29 oder 30,
dadurch gekennzeichnet, daß
die Sensorelemente (123A, 123B) am spindelseitigen Ende eines rohrförmigen Trägers (126) befestigt sind, welcher berührungsfrei durch die Rotorbohrung (127) geführt und am Maschinengestell (101) drehfest verankert ist.

32. Aufwickelvorrichtung nach einem der Ansprüche 29 bis 31,
dadurch gekennzeichnet, daß
der bzw. jeder Sensor (123A; 123B) durch Signalleitungen (128) und Versorgungsleitungen (129) mit einer Auswerteinheit (117) verbunden ist, und
daß von der Auswerteinheit (117) Steuerleitungen (133) zur Steuereinrichtung (132) des Bedienautomaten (Doffer) (134) geführt sind.

33. Aufwickelvorrichtung nach einem der Ansprüche 29 bis 32,
dadurch gekennzeichnet, daß
der Magnetfeldsensor (123, 124) zu den Spulspindeln (104, 105) so ausgerichtet ist, daß die Magnetfeldlinien des mit dem Spulrevolver (102) umlaufenden Magneten (124) in der Nullstellung des Spulrevolvers (102), die mit der beim Einfahren der Arbeitsspindel (104; 105) in die Anfangsstellung eines Wickelzyklus erreichten Stellung übereinstimmt, senkrecht im Raum verlaufen (Fig. 7).

34. Aufwickelvorrichtung nach Anspruch 33,
dadurch gekennzeichnet, daß
die Sensoreinrichtung (123) mit einem Sensorelement (123A) bestückt ist, wobei
das in der Nullstellung des Spulrevolvers (102), die mit der beim Einfahren der Arbeitsspindel (104; 105) in die Anfangsstellung eines Wickelzyklus erreichten Stellung übereinstimmt, mit seiner Längenausdehnung quer zu den Feldlinien am Maschinengestell (102) derart gegen Drehung gesichert verankert ist, daß die zu den Polen (124A, 124B) des Magneten (124) weisenden Seitenflächen dann die Feldlinien im Winkel von 90° schneiden.

35. Aufwickelvorrichtung nach einem der Ansprüche 29 bis 32,
dadurch gekennzeichnet, daß
der Magnetfeldsensor (123, 124) zu den Spulspindeln (104, 105) so ausgerichtet ist, daß die Magnetfeldlinien des mit dem Spulrevolver (102) umlaufenden Magneten (124) in der Nullstellung des Spulrevolvers (102), die mit der beim Einfahren der Arbeitsspindel (104; 105) in die Anfangsstellung eines Wickelzyklus erreichten Stellung übereinstimmt, parallel zu einer durch die Spulspindelachsen gelegten Ebene verlaufen (Fig. 9).

36. Aufwickelvorrichtung nach Anspruch 35,
dadurch gekennzeichnet, daß
die Sensoreinrichtung (123) mit einem Sensorelement (123A) bestückt ist, wobei
das Sensorelement (123A) am Maschinengestell (101) mit seiner Längenausdehnung quer zu den Feldlinien derart gegen Drehung gesichert verankert ist,
daß in der Nullstellung des Spulrevolvers (102), die mit der beim Einfahren der Arbeitsspindel (104; 105) in die Anfangsstellung eines Wickelzyklus erreichten Stellung übereinstimmt, seine zu den Polen (124A, 124B) des Magneten (124) weisenden Seitenflächen die Feldlinien im Winkel von 90° schneiden.

37. Aufwickelvorrichtung nach einem der Ansprüche 29 bis 36,
dadurch gekennzeichnet, daß
die Sensoreinrichtung (123, 124) ein zweites, gegenüber dem ersten Sensorelement (123A) mit der Rotorachse als Drehachse um einen Winkel von 90° verdrehtes Sensorelement (123B) aufweist.

## Claims

1. Procedure to doff full packages and supply empty tubes in change, at a winding machine for a continuously supplied manmade fiber during which the full packages and the empty tubes sit on two winding chucks of a winding turret to be turned by this winding turret into the winding area for being wound and into a transfer area where the full packages are to be transferred and empty tubes are to be supplied in change and during which at least one full package in the transfer area is to be pushed off the winding chuck onto a doffer's package receiver and then the doffer pushes at least one empty tube onto the empty winding chuck,
characterized in that
pushing off the full package(s) and pushing on the empty tube(s) takes place at any position within the transfer area to be set by the machine control system with the doff depending on the availability of the doffer guided by the machine control system along the winding machine,
by continuously detecting the change in position of at least one winding chuck by means of a sensor and by following with the package receivers of the doffer the winding chucks to be doffed so as to reach an alignment of their axes in push-off and push-on position.

2. Procedure according to claim 1
characterized in that
the transfer area is to be determined in dependence on the yarn titer to be processed, on the winding speed intended, on the dimensions of the individual winders, on the packages produced, as well as on the winders' modular spacings.

3. Procedure according to claim 2
characterized in that
the beginning of the transfer area is to be located at a position within the winding turret cycle that is at a swing angle of 180° away from the turret position at the beginning of winding.

4. Procedure according to claim 3
characterized in that
the transfer area is fixed to a swing angle of the winding turret of at least 15° and not exceeding 75°.

5. Procedure according to claims 1 to 4
characterized in that
the changing position of the winding chuck to be doffed is to be detected continuously.

6. Procedure according to claims 1 to 5
characterized in that
at the moment when the winding chuck enters the transfer area, the doffing devices of the doffer follow the winding chuck with a precise alignment.

7. Procedure according to claim 6
characterized in that
the doffer or its doffing devices, respectively, follow the winding chuck depending on the control signals of the corresponding winder transmitted to the machine control system.

8. Procedure according to claim 6
characterized in that
the doffer or its doffing devices, respectively, follow the winding chuck depending on the control signals of the doffer transmitted to the machine control system.

9. Procedure according to claims 1 to 8
characterized in that
there will not be any step into the rotating drive of the winding turret during transfer and when pushing empty tube(s) onto the empty winding chuck.

10. Procedure according to claim 7
characterized in that
the position of the winding chuck to be doffed (inoperative chuck) and its changing position is continuously detected and made available by the machine control system.

11. Procedure according to claim 10
characterized in that
the position data of the inoperative chuck made available are used to position and guide the doffer and the empty tube push-on device of the doffer.

12. Winding unit for continuously supplied threadlines (1, 108) including a winding turret (5, 102) upon which two winding chucks are located (6, 7, 104, 105) that are positioned in the winding area and in the transfer area in turns by turning the winding turret around its rotation axis (42) with the winding turret (5, 102) still being turned according to the increasing package diameter during the winding cycle by a rotating drive (20, 103) controlled by the deflection particularly of a pressure roll (3, 107) located at a swivel mechanism, including a device to push off full packages (10, 122) during a doff, as well as including a doffer (21, 134) with at least one package receiver (22, 135) designed to carry out the procedure according to one of the claims 1 to 11
characterized in that
the winding turret (5, 102) or/and the winding chucks (6, 7, 104, 105), as well as the doffer (21, 134) provide cooperating devices that influence the machine control system, and which are designed to follow the winding chuck to be doffed (6, 7, 104, 105) with the at least one package receiver (22, 135) of the doffer (21, 134) and to hold it in the axial projection of the winding chuck.

13. Winding unit according to claim 12
characterized in that
every follow-up device is composed of a sensor device (24, 27, 29, 33) and of a cooperating reflector unit (11, 25, 31, 34) with the sensor device (24, 27, 29, 33) or the reflector unit (11, 25, 31, 34), respectively, located on the winder particularly on the protruding heads of the winding chucks (6, 7) of the winder, and the reflector unit (11, 25, 31, 34) or the sensor device (24, 27, 29, 33), respectively, located at the head of the package receiver (22) of the doffer (21).

14. Winding unit according to claim 13
characterized in that
the sensor device (24, 27, 29, 33) is located at the head of the package receiver (22) and the reflector unit (11, 25, 31, 34) cooperating with the sensor device (24, 27, 29, 33) is located on the front of each winding chuck (6, 7) pointing toward the doffer (21).

15. Winding unit according to claim 14
characterized in that
the package receiver (22) is designed as supporting tube containing in its front, which points toward the winding chuck (7, 6), an axially movable arbor insert (23) carrying the sensor device (24, 27, 29, 33).

16. Winding unit according to claim 15
characterized in that
the sensor device (24, 27, 29, 33) is connected to the doffer control system via a signal line (38) installed through an axial bore hole (37) of the arbor insert (23).

17. Winding unit according to one of the claims 14 to 16
characterized in that
the sensor device is composed of a positioning pin (24) ending in a tip (24A) pointing toward the winding chuck (7, 6) and
the reflector unit (25) is designed as a top (25A) with outer jacket in the form of a regular cylinder covering nearly the entire free front surface of the winding chuck (7, 6) and with an indentation as sensor surface (25) beginning on its free front surface and centered to the cylinder jacket showing the form of a concave universal ball joint or a paraboloid.

18. Winding unit according to claim 17
characterized in that
the positioning pin (24) is flexible or/and is installed, under force effected radially, in the package receiver (22) or the arbor insert (23) so as to be radially deflectable.

19. Winding unit according to claim 14
characterized in that
the sensor device is a luminescent source (27) with the light beam (27A) aligned in parallel to the opposite winding chuck (7, 6),
and that the reflector unit is designed similar to a rear reflector (11).

20. Winding unit according to claim 19
characterized in that
the reflector unit (11) is not only used to reflect the principal beam but also a dispersion cone with less luminous intensity.

21. Winding unit according to claim 19 or 20
characterized in that
t he sensor device (27) has an evaluating circuit (28) for the reflected light, connected by a signal line (38) to the control system of the doffer (21).

22. Winding unit according to one of the claims 19 up to 21
characterized in that
the sensor device (27) has a circuit (28) designed to localize the starting point of the reflected light in x-y-coordinates and connected by a signal line (38) to the machine control system, particularly to the control system of the doffer (21).

23. Winding unit according to claim 14
characterized in that
the sensor device is a laser light source (29) combined with a distance measuring device (32), pointing toward the front part of the winding chuck (7, 6), cooperating with a reflector unit (31) where the surface reached by the laser beam (30) is dished or cambered in beam direction.

24. Winding unit according to claim 23
characterized in that
the reflector unit is a straight cone (31) with a round cone point and circular basis (39) showing a diameter slightly smaller than the winding chuck's diameter.

25. Winding unit according to claim 23
characterized in that
the reflector unit (31) is an indentation on the front part of the winding chuck (6, 7) showing the form of a straight hollow cone, a paraboloid, or a universal ball joint of a diameter slightly smaller than the winding chuck's diameter.

26. Winding unit according to one of the claims 12 to 14
characterized in that
the sensor device is a solenoid (33) energized by alternating current, centered over the head of the package receiver (22) or the arbor insert (23), respectively, or the winding chuck (7, 6), creating a magnetic alternating field (35) between the package receiver (22) or the arbor insert (23), respectively, and the front part of the opposite winding chuck (7, 6);
that the reflector device is composed of several short-circuited wire coils (34), particularly four of them arranged on the front part of the opposite winding chuck (7, 6) or the opposite package receiver (22), respectively, arranged symmetrically to its axis; and that a device (36) designed to detect and analyze the voltages induced in the wire coils (34), is provided.

27. Winding unit according to claim 26
characterized in that
the frequency of the alternating current supplied to the solenoid (33) can be changed.

28. Winding unit according to claim 12
particularly to execute the procedure according to the claims 7 and 10 to 11
characterized in that
a sensor unit (123, 124) designed for a continuous detection of the inoperative chuck's (105) position is implemented into the winding turret (102).

29. Winding unit according to claim 28
characterized in that
the sensor device is a magnetic field sensor device (123, 124) with its solenoid (124) fixed to the winding turret (102) resisting any own rotation and turning with it whereas the sensor element(s) (123A; 123A, 123B) provided in the magnetic field is/are permanently anchored at the machine frame (101) and secured against being also rotated.

30. Winding unit according to claim 29
characterized in that
the magnetic field sensor (123, 124) is located in a circular cylindrical cupular indentation (125) provided in the winding turret (102) coaxially to the rotation axis of the winding turret (102) and beginning at the front part supporting the winding chucks (104, 105);
that the solenoid (124) is fixed in the indentation (125) so that the magnet poles (124A, 124B) are arranged in direction of the axis and parallel to the circular cylindrical indentation side (125);
and that an axial rotor bore hole (127) begins at the indentation (125) used to anchor the sensor elements (123) through those bore holes at the machine frame (101).

31. Winding unit according to claim 29 or 30
characterized in that
the sensor elements (123A, 123B) are attached on the chuck-side end of a tubular support (126) that is installed in the rotor bore hole (127) without any contact and anchored at the machine frame (101) resisting any rotation.

32. Winding unit according to one of the claims 29 to 31
characterized in that
the/every sensor (123A, 123B) is connected by signal lines (128) and supply lines (129) to an evaluation unit (117);
and that control lines (133) are installed from the evaluation unit (117) to the control unit (132) of the doffer (134).

33. Winding unit according to one of the claims 29 to 32
characterized in that
the magnetic field sensor (123, 124) to the winding chucks (104, 105) is aligned so that the magnetic lines of force of the solenoid (124) rotating with the winding turret (102) when the winding turret (102) is in zero position corresponding to the position reached when retracting the operative chuck (104, 105) into the starting position of a winding cycle, are aligned vertically in space (fig. 7).

34. Winding unit according to claim 33
characterized in that
the sensor unit (123) is equipped with a sensor element (123A) that in zero position of the winding turret (102) corresponding to the position reached when retracting the operative chuck (104, 105) into the starting position of a winding cycle, is secured against rotation by its longitudinal extension crosswise to the lines of force at the machine frame (102) so that the side surfaces pointing to the poles (124A, 124B) of the solenoid cross the lines of forces at an angle of 90°.

35. Winding unit according to one of the claims 29 to 32
characterized in that
the magnetic field sensor (123, 124) is aligned to the winding chucks (104, 105) so that the magnetic lines of force of the solenoid (124) rotating with the winding turret (102) are aligned parallel to a plane through the winding chuck axes, in zero position of the winding turret (102) corresponding to the position reached when retracting the operative chuck (104, 105) into the starting position of a winding cycle (fig. 9).

36. Winding unit according to claim 35
characterized in that
the sensor unit (123) is equipped with a sensor element (123A) with the sensor element (123A) being anchored at the machine frame (101) with its longitudinal extension crosswise to the lines of forces locked against rotation so that the side surfaces pointing toward the poles (124A, 124B) of the solenoid (124) cross the lines of forces at an angle of 90° in zero position of the winding turret (102) corresponding to the position reached when retracting the operative chuck (104, 105) into the starting position of a winding cycle.

37. Winding unit according to one of the claims 29 to 36
characterized in that
the sensor unit (123, 124) provides a second sensor element (123B) opposite to the first sensor element (123A) with the rotor axis as rotation axis and turned by an angle of 90°.

## Revendications

1. Procédé pour le remplacement des bobines pleines par des noyaux vides sur une renvideuse pour un fil synthétique continu, dans lequel les bobines pleines et les noyaux vides sont placés sur deux broches de renvidage d'un revolver et sont amenés par le revolver, par rotation, dans une zone de renvidage pour le renvidage et dans une zone de changement de bobine pour le remplacement des bobines pleines par des noyaux vides et dans lequel, dans la zone de changement de bobine, au moins une bobine pleine est retirée de la broche de renvidage et placée sur une broche porte-bobine d'un automate de desserte (doffer) et au moins un noyau vide est ensuite placé par l'automate de desserte sur la broche de renvidage libérée, caractérisé par le fait que le retrait de la/des bobine(s) pleine(s) et la mise en place du/des noyau(x) vide(s) ont lieu en des points quelconques définis par la commande de machine à l'intérieur de la zone de changement de bobine, le changement de bobine étant opéré en fonction de la disponibilité de l'automate de desserte (doffer) déplacé le long de la renvideuse par la commande de machine, la variation de la position d'au moins une des broches de renvidage étant mesurée en continu par un détecteur et les broches porte-bobine de l'automate de desserte étant approchées de la broche de renvidage à desservir par activation de leur commande de positionnement, de telle sorte que leurs axes soient alignés dans la position de retrait et dans la position de mise en place.

2. Procédé selon la revendication 1, caractérisé par le fait que la zone de changement de bobine est déterminée en fonction du titre du fil à traiter, de la vitesse de renvidage prévue, des dimensions des différentes têtes de renvidage, des bobines réalisées ainsi que du pas de division des têtes de renvidage.

3. Procédé selon la revendication 2, caractérisé par le fait que le début de la zone de changement de bobine est disposé en un point de la rotation du revolver qui est décalé d'un angle de 180° par rapport à la position du revolver au début de l'opération de renvidage.

4. Procédé selon la revendication 3, caractérisé par le fait que la zone de changement de bobine est fixée à au moins 15° et au plus 75°d'angle de rotation du revolver.

5. Procédé selon les revendications 1 à 4, caractérisé par le fait que le changement de position de la broche de renvidage à desservir est déterminé en continu.

6. Procédé selon une des revendications 1 à 5, caractérisé par le fait que lorsque la broche de renvidage à desservir entre dans la zone de changement de bobine, les dispositifs de changement de l'automate de desserte sont amenés dans une position parfaitement alignée avec la broche de renvidage.

7. Procédé selon la revendication 6, caractérisé par le fait que le positionnement de l'automate de desserte ou des dispositifs de changement de bobine de celui-ci a lieu en fonction de signaux de commande de la tête de renvidage concernée transmis à la commande de machine.

8. Procédé selon la revendication 6, caractérisé par le fait que le positionnement de l'automate de desserte ou des dispositifs de changement de bobine de celui-ci a lieu en fonction de signaux de commande de l'automate de desserte transmis à la commande de machine.

9. Procédé selon une des revendications 1 à 8, caractérisé par le fait que lors du changement de bobine et de la mise en place du/des noyau(x) vide(s) sur la broche de renvidage libérée, l'entraînement en rotation du revolver n'est pas en prise.

10. Procédé selon la revendication 7, caractérisé par le fait que l'emplacement de la broche de renvidage à desservir (broche au repos) et la variation de la position de celle-ci sont détectées en continu et conservées par la commande de machine.

11. Procédé selon la revendication 10, caractérisé par le fait que les données de position disponibles pour la broche de renvidage au repos sont utilisées pour positionner et régler le dispositif de changement de bobine et le dispositif de mise en place des noyaux vides de l'automate de desserte.

12. Dispositif de renvidage pour des fils (1, 108) continus, comportant un revolver (5, 102) sur lequel sont montées deux broches de renvidage (6, 7; 104, 105) qui peuvent être amenées par rotation du revolver autour de son axe de rotation (42) alternativement dans une zone de renvidage et dans une zone de changement de bobine, le revolver (5, 102), pendant le déplacement de renvidage, étant tourné en fonction du diamètre croissant de la bobine par un entraînement en rotation (20; 103) commandé en fonction du déplacement notamment d'un cylindre de palpage (3, 107) monté sur une biellette, un dispositif de retrait des bobines pleines (10, 122) lors du changement de bobine ainsi qu'un automate de desserte (21, 134) pourvu d'au moins une broche porte-bobine (22, 135), pour la mise en oeuvre du procédé selon une des revendications 1 à 11, caractérisé par le fait que le revolver (5, 102) ou/et les broches de renvidage (6, 7; 104, 105) ainsi que l'automate de desserte (21, 134) présentent des dispositifs qui coopèrent entre eux et agissent sur la commande de machine, grâce auxquels dans la zone de changement de bobine (41), la broche porte-bobine (22, 135), au nombre d'au moins une, de l'automate de desserte (21, 134) peut suivre le déplacement de la broche de renvidage (6, 7; 104, 105) à desservir et être maintenue dans le prolongement axial de celle-ci.

13. Dispositif de renvidage selon la revendication 12, caractérisé par le fait que chaque dispositif suiveur comprend un dispositif palpeur (24; 27; 29; 33) et un dispositif réflecteur (11; 25; 31; 34) qui coopère avec celui-ci, dans lequel le dispositif palpeur (24; 27; 29; 33) ou le dispositif réflecteur (11; 25;31; 34) est disposé sur la tête de renvidage , en particulier sur les têtes saillantes des broches de renvidage (6, 7) de la tête de renvidage et le dispositif réflecteur (11; 25;31;34) ou le dispositif palpeur (24; 27; 29; 33) est disposé sur la tête de la broche porte-bobine (22) de l'automate de desserte (21).

14. Dispositif de renvidage selon la revendication 13, caractérisé par le fait que le dispositif palpeur (24; 27; 29; 33) est disposé sur la tête de la broche porte-bobine (22) et le dispositif réflecteur (11, 25, 31, 34) qui coopère avec le dispositif palpeur (24; 27; 29; 33) est disposé sur la face frontale tournée vers l'automate de desserte (21) de chaque broche de renvidage (6, 7).

15. Dispositif de renvidage selon la revendication 14, caractérisé par le fait que la broche porte-bobine (22) est agencée en tube support dans lequel un élément de broche (23) portant le dispositif palpeur (24; 27; 29; 33) peut coulisser axialement, au niveau de la face frontale tournée vers la broche de renvidage (7; 6) du tube.

16. Dispositif de renvidage selon la revendication 15, caractérisé par le fait que le dispositif palpeur (24; 27; 29; 33) est connecté à la commande de doffer par l'intermédiaire d'une ligne de signal (38) qui passe dans un trou axial (37) de l'élément de broche (23).

17. Dispositif de renvidage selon une des revendications 14 à 16, caractérisé par le fait que le dispositif palpeur (24; 27; 29; 33) comprend une tige de positionnement (24) qui se termine par une tête de palpage (24A) tournée vers la broche de renvidage (7; 6) et que le dispositif réflecteur (25) est une coiffe (25A) avec une enveloppe cylindrique circulaire qui couvre entièrement essentiellement la face frontale libre de la broche de renvidage (7; 6) et dans la face frontale libre de laquelle une cavité centrée par rapport à l'enveloppe cylindrique, ayant la forme d'une calotte sphérique concave ou d'une paraboloïde s'étend comme surface de palpage (25).

18. Dispositif de renvidage selon la revendication 17, caractérisé par le fait que la tige de positionnement (24) est flexible en elle-même ou/et est fixée de manière à pouvoir se déplacer latéralement à l'intérieur de la broche porte-bobine (22) ou l'élément de broche (23) sous l'action d'une force radiale.

19. Dispositif de renvidage selon la revendication 14, caractérisé par le fait que le dispositif palpeur est une source lumineuse (27) avec un faisceau (27A) orienté parallèlement à la broche de renvidage (7; 6) située en vis-à-vis et le dispositif réflecteur est agencé sous la forme d'un catadioptre (11).

20. Dispositif de renvidage selon la revendication 19, caractérisé par le fait que le dispositif réflecteur (11) réfléchit, en plus du rayon principal, un cône de dispersion présentant une intensité lumineuse plus faible.

21. Dispositif de renvidage selon la revendication 19 ou 20, caractérisé par le fait que le dispositif palpeur (27) comporte un circuit de traitement (28) pour la lumière réfléchie, qui est connecté à la commande de l'automate de desserte (21) par l'intermédiaire d'une ligne de signal (38).

22. Dispositif de renvidage selon une des revendications 19 à 21, caractérisé par le fait que le dispositif palpeur (27) comporte un circuit (28) pour situer le point de provenance de la lumière réfléchie dans un système de coordonnées x-y, qui est connecté par une ligne de signal (38) à la commande de machine, en particulier à la commande de l'automate de desserte (21).

23. Dispositif de renvidage selon la revendication 14, caractérisé par le fait que le dispositif palpeur est une source lumineuse à laser (29) combinée à un dispositif de télémétrie (32), placée sur la face frontale de la broche de renvidage (7; 6), qui coopère avec un dispositif réflecteur (31), dans lequel la surface frappée par le faisceau laser (30) présente une courbure concave ou convexe dans la direction du faisceau.

24. Dispositif de renvidage selon la revendication 23, caractérisé par le fait que le dispositif réflecteur est un cône droit (31) à sommet arrondi et surface de base (39) circulaire qui présente un diamètre légèrement inférieur au diamètre de la broche de renvidage.

25. Dispositif de renvidage selon la revendication 23, caractérisé par le fait que le dispositif réflecteur (31) est une dépression aménagée sur la face frontale de la broche de renvidage (7; 6), en forme de cône creux droit, de paraboloïde ou de calotte sphérique à sommet arrondi et surface de base circulaire (39) qui s'étend à partir d'une surface de base cylindrique circulaire de diamètre légèrement inférieur au diamètre de la broche de renvidage.

26. Dispositif de renvidage selon une des revendications 12 à 14, caractérisé par le fait que le dispositif palpeur est un électro-aimant (33) qui est monté au centre de la tête de la broche porte-bobine (22) ou de l'élément de broche (23) ou de la broche de renvidage (7; 6), est excité par un courant alternatif et produit un champ magnétique (35) alternatif entre la broche porte-bobine (22) ou l'élément de broche (23) et la face frontale de la broche de renvidage (22) en vis-à-vis, par le fait que le dispositif réflecteur comprend plusieurs, en particulier quatre, bobines de fil (34) en court-circuit disposées sur la face frontale de la broche de renvidage (7; 6) en vis-à-vis ou de la broche porte-bobine (22) en vis-à-vis, de manière symétrique par rapport à l'axe de la broche concernée et par le fait qu'un dispositif (36) pour la mesure et le traitement des tensions induites dans les bobines de fil (34) est prévu.

27. Dispositif de renvidage selon la revendication 26, caractérisé par le fait que la fréquence du courant alternatif alimentant les électro-aimants peut être modifiée.

28. Dispositif de renvidage selon la revendication 12, en particulier pour la mise en oeuvre du procédé selon les revendications 7 et 10 à 11, caractérisé par le fait qu'un dispositif de palpeur (123, 124) est intégré au revolver (102) pour déterminer en continu la position de la bobine au repos (105).

29. Dispositif de renvidage selon la revendication 28, caractérisé par le fait que le dispositif palpeur est un système de capteur de champ magnétique (123, 124), dont l'aimant (124) est solidaire en rotation du revolver (102) et tourne avec celui-ci, tandis que le ou les élément(s) de palpeur (123A; 123A, 123B) prévus dans le champ magnétique est (sont) monté(s) stationnaire(s) sur le bâti de machine et immobilisé(s) en rotation.

30. Dispositif de renvidage selon la revendication 29, caractérisé parle fait que le capteur de champ magnétique (123, 124) est disposé dans une dépression (125) cylindrique circulaire en forme de godet prévue dans le revolver (102) qui est coaxiale avec l'axe de rotation du revolver (102) et s'étend à partir de la face frontale de celui-ci portant les broches de renvidage (104, 105), par le fait que l'aimant (124) est fixé dans la dépression (125) de manière telle que les pôles d'aimant (124A, 124B) s'étendent dans la direction axiale et parallèlement à la paroi cylindrique circulaire de la dépression (125) et par le fait qu'un trou de rotor (127) axial, grâce auquel les éléments de palpeur (123) sont fixés au bâti de machine (101), s'étend à partir de la dépression (124).

31. Dispositif de renvidage selon la revendication 29 ou 30, caractérisé par le fait que les éléments de capteur (123A 123B) sont fixés à l'extrémité côté broche d'un support (126) tubulaire qui passe sans contact à travers le trou de rotor (127) et est lié de manière solidaire en rotation au bâti de machine (101).

32. Dispositif de renvidage selon une des revendications 29 à 31, caractérisé par le fait que le ou chaque capteur (123A, 123B) est connecté par des lignes de signal (128) et des lignes d'alimentation (129) à une unité de traitement (117) et par le fait que des lignes de commande (133) mènent de l'unité de traitement (117) au dispositif de commande (132) de l'automate de desserte (doffer) (134).

33. Dispositif de renvidage selon une des revendications 29 à 32, caractérisé parle fait que le capteur de champ magnétique (123, 124) est positionné par rapport aux broches de renvidage (104, 105) de telle sorte que les lignes de champ magnétique de l'aimant (124) tournant avec le revolver (102), dans la position zéro du revolver (102) qui correspond à la position de la broche de travail (104; 105) au début d'un cycle de renvidage, s'étendent verticalement dans l'espace (figure 7).

34. Dispositif de renvidage selon la revendication 33, caractérisé par le fait que le dispositif palpeur (123) est pourvu d'un élément de capteur (123A), l'élément de capteur étant lié de manière fixe en rotation au bâti de machine (102) avec sa longueur disposée transversalement aux lignes de champ, de telle sorte que dans la position zéro du revolver (102) qui correspond à la position de la broche de travail (104; 105) au début d'un cycle de renvidage les surfaces latérales tournées vers les pôles (124A, 124B) de l'aimant (124) forment un angle de 90°avec les lignes de champ.

35. Dispositif de renvidage selon une des revendications 29 à 32, caractérisé parle fait que le capteur de champ magnétique (123, 124) est positionné par rapport aux broches de renvidage (104, 105) de telle sorte que les lignes de champ magnétique de l'aimant (124) tournant avec le revolver (102), dans la position zéro du revolver (102) qui correspond à la position de la broche de travail (104; 105) au début d'un cycle de renvidage, s'étendent parallèlement à un plan passant par les axes de broches de renvidage (figure 9).

36. Dispositif de renvidage selon la revendication 35, caractérisé par le fait que le dispositif palpeur (123) est pourvu d'un élément de capteur (123A), l'élément de capteur (123A) étant lié de manière fixe en rotation au bâti de machine (102) avec sa longueur disposée transversalement aux lignes de champ de telle sorte que , dans la position zéro du revolver (102) qui correspond à la position de la broche de travail (104; 105) au début d'un cycle de renvidage, les surfaces latérales tournées vers les pôles (124A, 124B) de l'aimant (124) forment un angle de 90°avec les lignes de champ.

37. Dispositif de renvidage selon une des revendications 29 à 36, caractérisé par le fait que le dispositif palpeur (123, 124) comporte un second élément de capteur (123B) qui est décalé angulairement de 90° par rapport au premier élément de capteur (123A), avec l'axe de rotor comme axe de rotation.
